# FASCICULE DE BREVET EUROPEEN

(11) **EP 2 685 866 B1**
(45) Date de publication et mention de la délivrance du brevet: **25.04.2018**
(21) Numéro de dépôt: 12714769.2
(22) Date de dépôt: 14.03.2012
(51) Int. Cl.: A46B 9/02, A46D 1/00, A45D 40/26

(54) **APPLICATEUR POUR APPLIQUER UN PRODUIT SUR LES CILS COMPRENANT DES SUPPORTS FIXES A UNE TIGE**
APPLIKATOR ZUM AUFTRAGEN EINES PRODUKTES AUF DIE WIMPERN MIT HALTERUNGEN AN EINEM ARM
APPLICATOR FOR APPLYING A PRODUCT TO THE EYELASHES, COMPRISING SUPPORTS FIXED TO A WAND

(30) Priorité: 15.03.2011 FR 1152084
(43) Date de publication de la demande: 22.01.2014
(73) Titulaire: Chanel Parfums Beauté, 92200 Neuilly-sur-Seine (FR)
(72) Inventeur: CASTEX, Nicolas, 92600 Asnieres Sur Seine (FR); KIM, Yoon Hoi, Leonia New Jersey 07605 (US)
(74) Mandataire: Potdevin, Emmanuel Eric
(86) Numéro de dépôt international: PCT/FR2012/050525
(87) Numéro de publication internationale: WO 2012/123675

(56) Documents cités:
- EP-A1- 2 196 106
- US-A1- 2007 062 552
- US-A1- 2010 037 911

## Description

L'invention concerne les applicateurs pour appliquer un produit sur les cils, notamment du mascara.

Il est connu de réaliser la brosse d'un applicateur de mascara au moyen de supports empilés à la suite les uns des autres sur la tige de l'applicateur, comme décrit par exemple dans les demandes FR-2 906 692, US2010/0037911 et US2007/0062552. Chaque support porte une ou plusieurs protubérances et, par coopération de formes entre le support et la tige, peut être placé dans différentes positions angulaires autour de l'axe de cette dernière.

Un but de l'invention est de fournir un nouveau type de brosse, notamment en vue d'offrir davantage de possibilités pour leur conception et d'améliorer leurs propriétés.

A cet effet, on prévoit selon l'invention un applicateur pour appliquer un produit sur les cils selon la revendication 1. Ainsi, en choisissant la disposition des supports successifs, on peut réaliser des brosses de configurations variées. On peut notamment ménager sur la brosse des zones plus denses en protubérances que d'autres, choisir la position des unes et des autres ou encore leur différence de densité. Les zones peu denses permettent de recueillir beaucoup de mascara dont elles forment des réserves en vue de l'application. Au contraire, les zones plus denses favorisent l'enduction des cils, le peignage et leur séparation en évitant l'apparition de paquets.

De plus, les pieds qui constituent les extrémités engendrent une discontinuité dans la succession. Lors de la disposition des supports successifs, cette discontinuité permet, à nombre de supports égal, d'accroître le nombre de zones denses et de zones peu denses en protubérances ou encore d'accroître le degré de densité relative des zones denses. On dispose donc d'un paramètre supplémentaire pour la conception de la brosse, ce qui permet de multiplier les configurations de brosses envisageables et d'obtenir des brosses qui, notamment en liaison avec la composition qu'elles servent à appliquer, offrent des propriétés améliorées, en particulier pour favoriser un bon effet de séparation et de peignage ou le recouvrement de chaque cil pour lui donner du volume. La succession peut être telle, par exemple, que les pieds définissent une courbe, notamment d'un type classique et reconnaissable, les extrémités précitées formant une discontinuité ou une rupture dans cette courbe.

De préférence, dans la ou chaque succession, au moins deux des pieds sont situés à des positions respectives le long de l'axe différentes l'une de l'autre.

Ainsi répartis, les pieds favorisent la séparation et le peignage des cils, en particulier lorsque l'utilisatrice donne elle-même un mouvement de rotation à la brosse autour de son axe lors de l'application du mascara.

Dans un mode de réalisation, dans l'un des groupes au moins, les pieds forment une hélice.

Une telle courbe répartit régulièrement les pieds dans des plans différents perpendiculaires à l'axe de la tige pour accroître encore cet effet de peignage et de séparation et réduire ainsi les risques d'apparition de paquets.

Dans un autre mode de réalisation, dans l'un des groupes au moins, les pieds forment une sinusoïde.

Ce mode de réalisation permet à la fois d'avoir une bonne répartition des pieds dans différents plans perpendiculaires à l'axe et de générer des zones denses au niveau des extremums de la sinusoïde.

Dans un mode de réalisation, les deux supports ou au moins deux supports contigus parmi les supports sont l'image l'un de l'autre par une translation parallèlement à l'axe.

Dans un autre mode de réalisation, les deux supports ou au moins deux supports contigus parmi les supports sont l'image l'un de l'autre par la composée d'une translation parallèlement à l'axe et d'une rotation autour de l'axe sur un angle non multiple de 360°.

On peut prévoir que la rotation a lieu sur un angle inférieur à 180° et dans le même sens que la ou chaque hélice.

On peut prévoir au contraire que la rotation a lieu sur un angle inférieur à 180° et dans un sens différent de celui de la ou chaque hélice.

Dans un mode de réalisation, les deux supports ou au moins deux supports contigus parmi les supports sont l'image l'un de l'autre par une rotation autour d'un axe perpendiculaire à l'axe de la tige.

Avantageusement, dans chaque support ou au moins l'un des supports, le nombre de groupes formant une succession est supérieur ou égal à deux, les groupes formant par exemple des hélices.

Chacune de ces caractéristiques permet, en fonction de la configuration de la ou des successions, d'obtenir un nombre plus ou moins élevé de zones denses et de donner à ces dernières une densité plus ou moins prononcée. Toutefois, ces différentes configurations de brosse sont obtenues au moyen d'un même modèle de support, à tout le moins pour les supports concernés par cette isométrie.

De préférence, chaque protubérance du ou de chaque groupe s'étend dans un plan perpendiculaire à l'axe.

Une telle disposition favorise le peignage et la séparation des cils les uns des autres lors de l'utilisation.

De préférence, chaque support est configuré de sorte qu'il ne présente aucun plan de symétrie parallèle à l'axe, voire aucun plan de symétrie.

Avantageusement, chaque support est configuré de sorte qu'il n'existe aucune rotation autour d'un angle non multiple de 360° telle que le support soit l'image de lui-même par cette rotation.

Ainsi, en faisant tourner le support autour de l'axe de la tige, on ne retrouve pas la même disposition des protubérances avant d'avoir fait faire un tour complet au support. Chaque orientation du support par rapport à la tige est donc associée à une configuration des protubérances différente et propre à cette orientation. On obtient par conséquent un degré de liberté supplémentaire pour la conception de la brosse.

De préférence chaque support est configuré de sorte qu'il n'existe aucune rotation autour d'un angle non multiple de 360° telle que le support soit l'image de lui-même par cette rotation. Selon l'invention, les supports étant montés sur un bras de la tige, le bras et chaque support sont agencés pour permettre d'immobiliser le support sur le bras dans une position au choix parmi au moins deux positions angulaires relatives prédéterminées différentes autour de l'axe, le nombre de protubérances du support n'étant pas divisible par le nombre de positions différentes.

Cette caractéristique est l'une des modalités de mise en oeuvre de la précédente.

Avantageusement, sur chaque support, les protubérances sont au moins au nombre de quatre, deux des protubérances au moins étant identiques entre elles et différentes de deux autres des protubérances au moins.

Ainsi, sur un même support, certaines protubérances favorisent l'accumulation de produit tandis que d'autres favorisent le peignage et la séparation des cils.

On peut prévoir que, sur chaque support, au moins deux des protubérances sont réalisées dans des matériaux respectifs différents, notamment présentant des duretés différentes.

En effet, les protubérances en matériau dur ont un plus fort pourvoir séparateur que les autres. Celles en matériau moins dur ont tendance à se charger davantage en produit. On obtient donc ces deux types de fonctions au sein du même support. En jouant sur la disposition des supports successifs, on peut ici encore choisir la configuration des zones de réserve de produit et des zones de séparation des cils.

On prévoit également selon l'invention un ensemble pour appliquer un produit sur les cils, qui comprend un réservoir de produit et un applicateur selon l'invention.

D'autres caractéristiques et avantages de l'invention apparaîtront encore dans la description suivante de plusieurs modes de réalisation donnés à titre d'exemples non limitatifs en référence aux dessins annexés sur lesquels :
- la figure 1 est une vue en coupe axiale d'un ensemble selon un mode de réalisation de l'invention ;
- la figure 2 est une vue en élévation de l'applicateur de l'ensemble de la figure 1 ;
- la figure 3 est une vue partielle de la brosse de l'applicateur de la figure 2 ;
- les figures 4 et 5 sont des vues respectivement en perspective et en plan de l'un des supports de la brosse de la figure 3 ;
- la figure 6 est une vue développée d'un tronçon du noyau de la brosse de la figure 3 montrant l'implantation des pieds des protubérances ; et
- les figures 7 à 13 sont des vues analogues à la figure 6 montrant des brosses selon d'autres modes de réalisation, la figure 12 étant complétée par un schéma montrant la disposition des supports successifs autour de l'axe.

### Premier mode de réalisation

On a illustré à la figure 1 un ensemble 2 pour l'application d'un produit 4 sur les cils, voire les sourcils. Le produit 4 est en l'espèce du mascara. L'ensemble 2 comprend un réservoir 6 comprenant le produit, de forme générale cylindrique et prolongé en partie supérieure par un col 8 présentant un plus grand diamètre inférieur au plus grand diamètre du réservoir. L'ensemble 2 comprend un applicateur 10, également représenté à la figure 2, qui comprend une tige 12 présentant à une extrémité une brosse 14 et à l'autre extrémité un organe de préhension 16 qui sert aussi de bouchon pour le réservoir 6 lorsque cet organe est vissé sur le col du réservoir comme illustré à la figure 1. Dans cette position, la tige 12 traverse le col 8 et la brosse plonge dans le produit 4 compris dans le réservoir. Le col porte à son extrémité inférieure un essoreur 18, par exemple en matériau flexible, dont la fonction est de débarrasser la brosse des excédents de produit lors de l'extraction de l'applicateur hors du réservoir.

L'ensemble présente un axe longitudinal 20 qui forme un axe général de symétrie de révolution de l'ensemble en général et de l'applicateur en particulier, notamment de sa tige 12 et de sa brosse 14.

La brosse 14 a été illustrée plus en détail à la figure 3. La tige 12 porte un prolongement sous la forme d'un bras 21, coaxial à la tige mais de diamètre inférieur de sorte que la tige forme un épaulement à la naissance du bras. La tige et le bras peuvent être formés d'une seule pièce ou comme deux pièces séparées emmanchées l'une dans l'autre.

La brosse est formée au moins sur une plus grande partie de sa longueur par des supports annulaires 22 empilés et enfilés sur le bras 21 à la suite les uns des autres suivant la direction de l'axe 20. Les supports successifs sont en contact les uns avec les autres par leurs faces d'extrémité axiales, chaque support étant contigu à ses deux voisins. Les supports sont en l'espèce identiques les uns aux autres. Chaque support comprend dans le présent exemple un noyau 24, en l'espèce sous la forme d'un disque présentant ainsi deux faces d'extrémités supérieure 26 et inférieure 28 et une face latérale cylindrique 30 à section circulaire dans un plan perpendiculaire à l'axe 20.

Chaque support 24 est coaxial à l'axe 20. Il est traversé de part en part par un orifice 32 d'axe 20 présentant dans un plan perpendiculaire à cet axe un profil non circulaire, en l'espèce carré. Le bras 21 présente un profil complémentaire de celui de l'orifice 32, carré également ici. Grâce à la complémentarité de forme entre le bras et l'orifice 32, le support 22 peut être enfilé sur le bras en occupant une position quelconque au choix parmi les quatre positions angulaires prédéterminées différentes du support autour de l'axe 20 par rapport au bras, ces positions étant séparées les unes des autres par un quart de tour. L'empilement des supports est en appui axial contre l'épaulement formé à la jonction de la tige 12 et du bras 20 qui la prolonge. D'autres modes de construction sont possibles

Chaque support 22 comprend des protubérances formant ici des fibres respectives, qui sont en l'espèce de deux types et que nous désignons respectivement comme des poils 34 et des dents 36. Dans le présent exemple, chaque support 22 comprend treize fibres, réparties en dix poils identiques 34 et trois dents identiques 36. Les poils 34 et les dents 36 ont ici même longueur. De plus, chaque fibre s'étend ici suivant une direction radiale à l'axe 20 et dans un plan perpendiculaire à cet axe. Dans ce mode de réalisation comme dans les suivants, les poils 34 sont plus nombreux et plus fins que les dents 36.

Chacun des poils 34 présente un tronc principal 32 de forme générale conique ou tronconique, le diamètre du cône allant en se rétrécissant à mesure que l'on s'éloigne du support 24. Chaque poil 34 comprend en outre une ou plusieurs branches 36, en l'espèce au nombre de deux, de part et d'autres du tronc, et s'étendant à partir d'une zone du tronc 32 distante du noyau 24, chacune suivant une direction tendant à l'éloigner du noyau 24 et en direction des deux fibres adjacentes. Les deux branches s'étendent ici de sorte que les branches et le tronc sont dans un même plan perpendiculaire à l'axe 20. Une telle forme de protubérance est parfois désignée comme une forme en flocon de neige.

Les dents 36 sont en l'espèce constituées par un tronc rectiligne cylindrique à section circulaire dans un plan perpendiculaire à sa direction longitudinale et dont l'extrémité libre est arrondie en forme de portion de sphère.

Dans le présent exemple, les fibres 34 et 36 sont régulièrement réparties autour de l'axe 20 lorsqu'on observe le support en vue axiale comme sur la figure 5. Il s'ensuit que, si l'on considère les seuls axes géométriques de chaque fibre en vue en plan, ces axes sont équidistants les uns des autres autour de l'axe 20 par rapport auquel ils sont radiaux.

En l'espèce, les dents 36 ne sont pas contigües les unes aux autres et sont séparées les unes des autres par plusieurs poils 34, en l'espèce trois au moins. Dans cet exemple, on repère la position des fibres comme sur le cadran d'une horloge et on les numérote dans le sens des aiguilles à partir de midi, de 1 à 13. Les poils 34 occupent sur la figure 5 des emplacements situés respectivement à 13°, 70°, 98°, 126°, 182°, 210°, 236°, 262°, 317° et 345°. Les dents 36 occupent des positions situées à 40°, 153° et 290°.

Nous venons de détailler la disposition des fibres en vue en plan comme sur la figure 5. Nous allons maintenant présenter leur disposition le long de l'axe 20 comme illustré aux figures 3, 4 et 6. On désigne par pied 40 l'extrémité de chaque fibre par laquelle elle est reliée au noyau 24. La figure 6 est une projection cylindrique ou développée des noyaux d'un tronçon de la brosse formé par quatre supports 22 successifs. Les pieds des poils 34 ont été illustrés par des ronds blancs et ceux des dents 36 par des carrés noirs pleins. L'axe 20 correspond donc à la direction verticale sur cette figure tandis que la direction horizontale correspond à la circonférence de chaque noyau 24.

Sur la figure 6 comme sur les suivantes, on a représenté pour chaque support 22 un quadrillage qui comprend treize lignes horizontales, une par fibre, sans compter les lignes extrémités qui correspondent aux faces du noyau 24. Il comprend aussi treize lignes verticales, une par fibre, sans compter la ligne la plus à droite, confondue en fait avec celle située la plus à gauche.

Dans ce mode de réalisation, toutes les fibres du support sont disposées de sorte que les pieds 40 forment une succession régulière autour de l'axe 20. Il s'agit en l'espèce d'une succession en hélice qui, une fois développée comme sur la figure 6, prend la forme d'une succession rectiligne inclinée par rapport aux directions verticale et horizontale. Ce sont toutes les fibres 34, 36 du support 22 qui servent à définir cette hélice. Il s'ensuit que, dans chaque support, les fibres s'étendent dans des plans respectifs perpendiculaires à l'axe tous différents les uns des autres. En particulier, chaque ligne vertical ou horizontale du quadrillage intercepte une unique fibre.

On obtient ainsi une configuration telle que le support 22, entre autres lorsqu'il est vu en plan comme sur la figure 5, ne présente aucun plan ni aucun axe de symétrie, par exemple qui soit parallèle à l'axe 20 et en particulier radial à ce dernier. De plus, il n'existe pas de rotation, par exemple autour de l'axe 20, d'angle non multiple de 360° et telle que le support 22 puisse être l'image de lui-même par cette rotation. En outre, le nombre de fibres, ici égal à treize, n'est pas divisible par le nombre de positions, ici quatre, que le support peut occuper sur le bras autour de l'axe. A cet égard, il est utile de choisir un nombre de fibres qui soit un nombre premier comme c'est le cas en l'espèce.

Les pieds des poils 8 et 9 constituent des extrémités de l'hélice sur la figure 4 et de la droite sur la figure 6. Il s'agit des poils situés les plus près respectivement des faces d'extrémités axiales du noyau 24. L'hélice et la succession s'achèvent à chacun de ces pieds. La succession présente donc une rupture ou une discontinuité lorsqu'on passe directement de l'un à l'autre des deux poils concernés. Ces deux poils s'étendent en direction du lecteur sur la figure 4.

De plus, dans ce mode de réalisation, les supports 22 successifs de la brosse occupent des positions homologues le long de l'axe 20. Plus précisément, chaque support 22 est l'image de son voisin immédiat par une isométrie constituée d'une translation le long de l'axe 20. De plus, les hélices des supports 22 s'étendent en continuité les unes des autres pour ne former qu'une hélice qui s'étend sur toute la longueur de la brosse. Les lignes verticales des quadrillages sont dans le prolongement les unes des autres.

Les extrémités basses des hélices, les poils numérotés 8, sont donc alignées parallèlement à l'axe 20. Il en est de même pour leurs extrémités hautes 9. On le voit en particulier sur la figure 6. Plus généralement, dans ce mode de réalisation, chaque pied du support 22 est aligné avec tous les pieds correspondants (c'est-à-dire portant le même numéro) des autres supports, de sorte que, sur le tronçon de brosse formé par les supports, on constitue des rangées parallèles à l'axe 20 et ayant un même nombre de fibres. On distingue ainsi des rangées formées intégralement de poils 34 et des rangées formées intégralement de poils 36. Au sein de chaque rangée, les fibres sont régulièrement espacées les unes des autres.

Dans ce mode de réalisation, les zones 44 les plus denses en fibres sont formées par les successions en hélice de chaque support 22 tandis que les zones les moins denses sont formées par les espaces 42 ménagés entre ces successions. Les zones denses sont donc relativement peu foisonnées et les zones peu denses occupent une surface relativement grande sur la brosse.

On peut prévoir, comme c'est le cas ici, qu'un tronçon d'extrémité de la brosse est formé autrement que par une succession des supports 22, par exemple au moyen d'un embout portant des poils, réalisé d'une seule pièce par injection, présentant un diamètre allant en se rétrécissant en direction de l'extrémité libre de la brosse, et rapporté sur le bras 21.

### Deuxième mode de réalisation

Un deuxième mode de réalisation de l'ensemble selon l'invention est illustré à la figure 7. Il se distingue du précédent uniquement par la disposition des supports 22 les uns par rapport aux autres, ces supports étant identiques à ceux du premier mode. En effet, dans ce deuxième mode, les supports 22 sont disposés de sorte que chaque support est décalé d'un quart de tour par rapport à celui qui le précède dans la succession. En d'autres termes, chaque support est l'image du précédent par une isométrie qui est la composée d'une translation suivant la direction de l'axe 20, sur une longueur égale à celle du support, avec une rotation autour de cet axe, en l'espèce d'un quart de tour. Le sens et l'angle de rotation sont les mêmes sur toute la brosse de sorte que la brosse présente une périodicité égale à quatre supports 22 le long de son axe. De plus, le sens de la rotation est le même que le sens de l'hélice de chaque support.

Au contraire de la précédente, la brosse ainsi obtenue n'est pas constituée de rangées de fibres parallèles à l'axe et ayant même nombre de fibres. En effet, aucune fibre d'un des supports 22 n'est alignée avec les fibres du support suivant dans la succession. Il en est d'ailleurs de même avec les lignes verticales de leurs quadrillage. On a de plus repéré avec des lignes droites en traits pointillés les positions situées à 90°, 180°, 270° et 360° autour de l'axe de la brosse.

En particulier, comme on le voit sur la figure 7, l'extrémité haute de l'hélice de l'un des supports 22 n'est pas suivie immédiatement par l'extrémité basse de l'hélice du support suivant, ce qui créé un espace en direction horizontale. On crée donc à cet endroit aussi des zones dégagées 42 aptes à former des réserves de produit. On crée en revanche des zones 44 relativement denses en fibres entre les hélices successives suivant la direction axiale.

Avec une brosse conforme au mode de réalisation de la figure 7, le résultat obtenu en termes de maquillage dépend plus fortement du type de geste effectué avec la brosse par l'utilisatrice que dans le mode de réalisation de la figure 6.

### Troisième mode de réalisation

On a illustré à la figure 8 un troisième mode de réalisation qui se distingue du précédent uniquement par le fait que le sens de rotation utilisé pour le décalage des supports 22 autour de l'axe 20 les uns par rapport aux autres est contraire au sens de l'hélice définie par les pieds de chaque support, l'angle de rotation, 90°, étant inchangé. Il s'ensuit que l'extrémité supérieure 9 de l'hélice de chaque support s'étend en avant, par référence au sens de rotation de l'hélice, par rapport à l'extrémité inférieure de l'hélice du support situé immédiatement au-dessus. On fait ici remarquer que la situation est la même que si on conservait le sens de rotation du précédent mode de réalisation en prenant un angle de rotation de 270°.

On voit notamment sur la figure 8 que le sous-ensemble des trois fibres numérotées 11, 10 et 9 à l'extrémité haute de l'hélice est très proche suivant la direction axiale de celui des trois fibres numérotées 8, 7 et 6 à l'extrémité basse de l'hélice du support suivant.

On constitue ainsi un groupe de six fibres relativement rapprochées les unes des autres et dont les pieds forment un parallélogramme. Il s'agit d'une zone 44 particulièrement dense ou foisonnée en fibres et qui est apte à procurer un effet prononcé de séparation et de peignage des cils. On voit que les quatre supports 22 de la figure 8 ménagent trois zones 44 de ce type au total. Dans cette configuration, la brosse comprend toutefois encore de larges zones 42 libres de fibres et donc formant des réserves de produit.

### Quatrième mode de réalisation

Dans le quatrième mode de réalisation de la figure 9, les supports 22 sont différents de ceux des précédents modes de réalisation. En effet, cette fois, les pieds 40 définissent non pas une mais deux successions régulières autour de l'axe, chacune de ces successions présentant deux extrémités formées par deux des pieds. Chaque extrémité termine la succession correspondante. En l'espèce, les deux successions ont chacune une forme d'hélice, les deux hélices ayant même pas et même sens de rotation. De plus, chaque pied fait partie d'une seule des successions. En l'espèce, le support 22 présente en vue en plan une configuration identique à celle du support 22 de la figure 5 décrite en référence au premier mode. Sept fibres consécutives autour de l'axe forment la première succession et les six autres forment la deuxième. La première hélice présente une extrémité basse formée par le poil 34 numéroté 8 et une extrémité haute formée par la dent 36 numérotée 2. La deuxième hélice a son extrémité basse formée par le poil numéroté 1 et son extrémité haute formée par le poil 34 numéroté 9. Ainsi, en direction circonférentielle, la première succession s'achève avant que la seconde commence.

De plus, en l'espèce, les extrémités basses 8 et 1 des deux hélices s'étendent dans deux plans perpendiculaires à l'axe 22 qui sont voisins l'un de l'autre. Il en est de même pour les pieds suivants de chaque hélice deux à deux,. Ainsi on accroît les chances pour chaque cil de rencontrer deux fibres, voire plus, lors de l'application du mascara. En effet, il est courant que l'utilisatrice effectue l'application en conférant un mouvement de rotation à la brosse autour de son axe 20, par exemple sur 120°. Un tel angle de rotation suffit pour que chaque cil rencontre au moins deux fibres au cours de son contact avec la brosse. De plus, grâce à la configuration de cette brosse, ces deux fibres peuvent être deux poils 34, une dent 36 et un poil 34 dans cet ordre ou encore un poil 34 et une dent 36 dans cet ordre.

En outre, de la même façon que dans le mode de réalisation de la figure 8, les supports 22 sont disposés en étant décalés les uns par rapport aux autres au moyen d'une rotation autour de l'axe 20 d'un quart de tour dans un sens contraire au sens de rotation des deux hélices de chaque support. Grâce à ces sens de rotation contraires, l'extrémité haute de l'hélice formée par sept fibres voisine avec l'extrémité basse de l'hélice formée par six fibres sur le support suivant, si bien que la brosse présente des zones 44 relativement denses en fibres et des zones 42 peu denses.

### Cinquième mode de réalisation

Un cinquième mode de réalisation est illustré à la figure 10, identique à de nombreux égards au précédent. Notamment, les deux successions sont des hélices respectives de même pas et même sens de rotation et le support 22 présente en vue en plan une configuration identique à celle de la figure 5. Mais ce ne sont plus sept fibres consécutives autour de l'axe qui forment la première succession et les six autres qui forment la deuxième. En effet, en partant de la fibre la plus basse, numérotée 8, et en parcourant le support en direction circonférentielle, les fibres font partie alternativement des première et deuxième hélices. La première hélice est donc formée par les fibres numérotées 8 (extrémité basse de la succession), 6, 4, 2, 13, 11 et 9 (extrémité haute de la succession) et la deuxième par celles numérotées 7 (extrémité basse de la succession), 5, 3, 1, 12 et 10 (extrémité haute de la succession). Le groupe de fibres formant la première hélice s'étend au-dessous et en regard de celui formant la deuxième hélice par référence à la direction verticale axiale. Chaque fibre n'est alignée avec aucune autre suivant les directions verticale et/ou horizontale. On peut donc notamment réaliser le support 22 par moulage avec deux parties de moule mobiles relativement suivant la direction axiale sans rencontrer de problème de contre-dépouille.

On retrouve les zones 44 relativement denses en fibres et celles 42 peu denses.

### Sixième mode de réalisation

Un sixième mode de réalisation est illustré à la figure 11. Chaque support 22 présente encore une configuration identique à celle de la figure 5. Toutefois, la succession de tous les pieds du support définit cette fois une ligne brisée en zigzag constituée de deux tronçons rectilignes consécutifs autour de l'axe. La période de la ligne ne correspond pas au périmètre de la face 30 du noyau 24. La ligne présente elle aussi deux extrémités terminant la succession et qui forment des minimas aux fibres numérotées 8 et 9. Elle passe par un unique maximum à la fibre numérotée 2. Les supports sont de nouveaux décalés d'un quart de tour autour de l'axe. Le contraste entre les zones denses 44 et peu denses 42 est ici particulièrement prononcé en raison du fait que le maximum de chaque ligne voisine avec les minima de la ligne du support adjacent. Mis à part le maximum numéroté 2, chaque fibre d'un tronçon s'étend sur la même ligne horizontale que l'une de l'autre tronçon. Les deux fibres passent donc au même endroit parmi les cils lors d'un mouvement de rotation de la brosse durant le maquillage.

### Septième mode de réalisation

Un septième mode de réalisation est illustré à la figure 12. Chaque support 22 présente encore une configuration identique à celle de la figure 5. Toutefois, la succession de tous les pieds du support définit cette fois une courbe qui s'apparente à une sinusoïde. La période de cette dernière ne correspondant pas au périmètre de la face 30 du noyau 24, la sinusoïde est incomplète. Elle présente donc comme les précédentes successions deux extrémités terminant la succession. La sinusoïde couvre en l'espèce une plage allant de 0 à 270°, ces angles étant ceux de la fonction sinus et non ceux mesurés autour de l'axe 20. La sinusoïde débute avec son minimum qui en forme l'extrémité inférieure et qui est constitué par le poil 34 numéroté 9. Elle passe par un maximum et un nouveau minimum formés respectivement par les poils 34 numérotés 13 et 5 respectivement et s'achève par l'extrémité constituée par le poil numéroté 8.

En outre, les supports sont disposés de sorte que chaque support occupe une configuration retournée ou inversée par rapport au support qui lui est contigu. En d'autres termes, chaque support est l'image du précédent dans la succession par une rotation de 180° autour d'un axe perpendiculaire à l'axe 20 et s'étendant dans le plan formant l'interface entre les supports.

En outre, les axes de rotation ou de retournement ne sont pas tous parallèles les uns aux autres. On a illustré à la figure 10 la configuration des quatre supports successifs en distinguant quatre quadrants 1, 2, 3 et 4 sur chaque support. On a fait figurer aussi l'axe de rotation 50 associé aux deux supports les plus bas dans la succession. Il passe par l'axe de la dent numérotée 5. L'axe de rotation 52 permet de passer du deuxième au troisième support et passe par l'axe du poil numéroté 1. L'axe de rotation 54 permet de passer du troisième au quatrième support et passe par l'axe de la dent numérotée 5.

Les zones denses 44, situées entre les portions de sinusoïde en regard, et les zones peu denses 42, dans les régions convexes délimitées par chaque sinusoïde, sont de nouveau bien contrastées.

Par ailleurs, comme on le voit sur la figure 10, certains plans perpendiculaires à l'axe 20 n'interceptent aucune fibre. D'autres plans interceptent chacun une unique fibre, d'autres en interceptent deux et d'autres encore trois. Ces trois fibres peuvent être trois poils 34 ou encore deux dents 36 et un poil 34. De plus, dans le mode de réalisation de la figure 9, l'espacement entre les fibres d'un même plan, en direction circonférentielle, était relativement régulier et par ailleurs relativement constant d'un plan à l'autre. Ce n'est pas le cas ici. Ainsi certaines fibres d'un même plan sont relativement proches l'une de l'autre tandis que d'autres sont très éloignées. Et lorsque le plan comprend trois fibres, deux sont plus proches l'une de l'autre que de la troisième. Ainsi, certains tronçons de la brosse le long de son axe sont plus propices au chargement en produit tandis que d'autres sont plus propices au peignage et à la séparation des cils.

### Huitième mode de réalisation

La figure 13 illustre un huitième mode de réalisation. Les supports 22 sont identiques entre eux et ont la configuration de la figure 5 à l'exception des deux fibres absentes comme indiqué plus loin. Les supports sont l'image l'un de l'autre par une isométrie formée d'une translation et d'une rotation d'un quart de tour, comme sur la figure 11. Toutes les fibres de chaque support forment une courbe telle qu'une portion de sinusoïde ou une ligne brisée. La courbe est croissante de sorte que les fibres sont situées de plus en plus loin de la face inférieure du support à mesure qu'on parcourt le support en direction circonférentielle. Toutefois, les fibres numérotées 1 et 12 sont absentes, leur emplacement étant laissé vide. Seules les fibres numérotées de 8 à 2 forment donc une succession régulière dont les fibres 8 et 2 sont les extrémités terminant cette succession. Les fibres numérotées 13, 11, 10 et 9 sont hors de cette succession. On retrouve encore des zones denses 44 et peu denses 42.

Dans tous ces modes de réalisation, les supports 22 sont réalisés par moulage séparément les uns des autres.

Dans le présent exemple, les dents 36 ont une plus grande rigidité que les poils 34 de sorte que ces derniers sont plus souples que les dents. On peut réaliser les poils dans un matériau présentant une dureté shore d comprise entre 30 et 45 et les dents 36 dans un matériau présentant une dureté shore d comprise entre 30 et 75, et par exemple égale à 45. Il peut suffire de prévoir une différence de 5 en termes de dureté shore d entre les poils et les dents. On peut aussi leur donner la même dureté.

Les poils 34 et les dents 36 sont ici réalisés dans des matériaux différents. Il s'agit en l'espèce d'un polyester élastomère thermoplastique tel qu'un matériau de référence Hytrel commercialisé par la société Dupont.

Le mouvement de rotation que l'utilisatrice donne à la brosse lors du maquillage entraîne que les cils sont traités tantôt par des zones denses, tantôt par des zones moins denses, à savoir tantôt par des zones favorisant le peignage, tantôt par des zones fortement chargées en produit. De plus, ils rencontrent tantôt des fibres rigides, tantôt des fibres souples.

Sachant que la géométrie d'une brosse et ses propriétés ne procurent souvent complètement leurs avantages qu'avec certains types de formulations de produit, l'invention permet d'augmenter le nombre de configurations possibles pour la brosse et donc d'obtenir plus facilement la brosse adaptée à chaque type de formule.

Le noyau 24 peut avoir une hauteur suivant la direction de l'axe 20 comprise entre 0,5 et 5 millimètres et par exemple égale à 1 millimètre. Le diamètre total du support est en l'espèce égal à 7,5 millimètres. Il peut être compris par exemple entre 5 et 15 millimètres.

Bien entendu, on pourra apporter à l'invention de nombreuses modifications sans sortir du cadre de celle-ci.

On peut donner au bras et à l'orifice de chaque support 22 une forme différente d'un carré dans un plan perpendiculaire à l'axe. Il peut s'agir d'une forme polygonale ou crénelée. Dans le cas où les supports peuvent occuper différentes positions angulaires prédéterminées autour de l'axe , ce nombre peut être égal à 2, 3, 4 ou 5 ou supérieur. On peut même donner au bras et à l'orifice de chaque support 22 une forme circulaire dans un plan perpendiculaire à l'axe en prévoyant entre eux un ajustement assurant une immobilisation par friction du support 22 sur le bras. Dans ce cas, on peut choisir la position angulaire du support sur le bras autour de l'axe 20 parmi une infinité de possibilités. Il en est de même pour la positon relative des supports 22 successifs.La face externe cylindrique 30 du noyau n'a pas obligatoirement une forme circulaire dans un plan perpendiculaire à l'axe 20. Cette forme peut être polygonale, par exemple carrée, ou elliptique.

On peut prévoir que l'une au moins des protubérances du support s'étend dans un plan non perpendiculaire à l'axe 20.

On peut prévoir que les poils 34 ont une plus grande rigidité que les dents 36. Plus généralement, la rigidité d'une fibre peut être procurée par le choix de sa section ou celui du matériau qui la constitue. On constate à ce sujet que des poils fins et durs ont une bonne action de peignage des cils tandis que des dents grosses et souples, en comparaison, se chargent fortement en produit.

Bien qu'on ait décrit des exemples dans lesquels le nombre de dents était égal à trois, on peut varier ce nombre et par exemple le prendre égal à 1, 2, 3, 4 ou 5. De préférence, on prévoit sur chaque support un nombre de dents inférieur au nombre de poils. Ce dernier est compris par exemple entre 7 et 15.

Bien que ce ne soit pas le cas en l'espèce, on peut donner aux poils et aux dents des longueurs différentes.

On peut enfiler sur le bras des supports 22 différents les uns des autres.

La succession formée par les protubérances peut prendre par exemple une configuration de parabole, d'ellipse ou d'escalier.

On peut prévoir de donner des teintes différentes aux poils et aux dents.

On peut prévoir que chaque support 22 porte au moins trois protubérances différentes les unes des autres sous au moins un aspect : longueur, matériau, dureté, etc. On peut aussi prévoir que toutes les protubérances du support 22 sont identiques entre elles.

On peut prévoir un applicateur dans lequel, sur chaque support, chaque protubérance s'étend dans un plan perpendiculaire à l'axe et au moins deux des pieds sont situés à des positions respectives le long de l'axe différentes l'une de l'autre, et ce sans qu'un groupe de quatre pieds consécutifs au moins du support forme une succession régulière autour de l'axe avec deux pieds du groupe constituant deux extrémités terminant la succession.

## Revendications

1. Applicateur (10) pour appliquer un produit (4) sur les cils, qui comprend une tige (12) et une brosse (14) comportant au moins deux supports indépendants (22) montés sur un bras (21) de la tige (12) et se faisant suite suivant un axe (20) de la tige, chaque support portant des protubérances (34, 36) présentant des pieds respectifs (40), au moins un groupe de quatre pieds consécutifs au moins de chaque support formant une succession régulière autour de l'axe, deux des pieds du groupe constituant deux extrémités terminant la succession, le bras (21) et chaque support (22) étant agencés pour permettre d'immobiliser le support sur le bras dans une position au choix parmi au moins deux positions angulaires relatives prédéterminées différentes autour de l'axe, l'applicateur étant **caractérisé en ce que** le nombre de protubérances (34, 36) de chaque support n'est pas divisible par le nombre de positions différentes.

2. Applicateur selon la revendication précédente, dans lequel, dans la ou chaque succession, au moins deux des pieds (40) sont situés à des positions respectives le long de l'axe (20) différentes l'une de l'autre.

3. Applicateur selon au moins l'une quelconque des revendications précédentes, dans lequel, dans l'un des groupes au moins, les pieds (40) forment une hélice.

4. Applicateur selon au moins l'une quelconque des revendications précédentes, dans lequel, dans l'un des groupes au moins, les pieds (40) forment une sinusoïde.

5. Applicateur selon au moins l'une quelconque des revendications précédentes, dans lequel les deux supports ou au moins deux supports contigus (22) parmi les supports sont l'image l'un de l'autre par une translation parallèlement à l'axe (20).

6. Applicateur selon au moins l'une quelconque des revendications précédentes, dans lequel les deux supports ou au moins deux supports contigus (22) parmi les supports sont l'image l'un de l'autre par la composée d'une translation parallèlement à l'axe (20) et d'une rotation autour de l'axe sur un angle non multiple de 360°.

7. Applicateur selon les revendications 3 et 6 dans lequel la rotation a lieu sur un angle inférieur à 180° et dans le même sens que la ou chaque hélice.

8. Applicateur selon les revendications 3 et 6 dans lequel la rotation a lieu sur un angle inférieur à 180° et dans un sens différent de celui de la ou chaque hélice.

9. Applicateur selon au moins l'une quelconque des revendications précédentes, dans lequel les deux supports ou au moins deux supports contigus (22) parmi les supports sont l'image l'un de l'autre par une rotation autour d'un axe perpendiculaire à l'axe (20) de la tige.

10. Applicateur selon au moins l'une quelconque des revendications précédentes, dans lequel, dans chaque support (22) ou au moins l'un des supports, le nombre de groupes formant une succession est supérieur ou égal à deux, les groupes formant par exemple des hélices.

11. Applicateur selon au moins l'une quelconque des revendications précédentes, dans lequel chaque protubérance (34, 36) du ou de chaque groupe s'étend dans un plan perpendiculaire à l'axe.

12. Applicateur selon au moins l'une quelconque des revendications précédentes, dans lequel chaque support (22) est configuré de sorte qu'il ne présente aucun plan de symétrie parallèle à l'axe (20) et de préférence aucun plan de symétrie.

13. Applicateur selon au moins l'une quelconque des revendications précédentes, dans lequel chaque support (22) est configuré de sorte qu'il n'existe aucune rotation autour de l'axe (20) d'un angle non multiple de 360° telle que le support soit l'image de lui-même par cette rotation, de préférence chaque support (22) étant configuré de sorte qu'il n'existe aucune rotation autour d'un angle non multiple de 360° telle que le support soit l'image de lui-même par cette rotation.

14. Applicateur selon au moins l'une quelconque des revendications précédentes dans lequel, sur chaque support, les protubérances (34, 36) sont au moins au nombre de quatre, deux (34) des protubérances au moins étant identiques entre elles et différentes de deux autres (36) des protubérances au moins.

15. Applicateur selon au moins l'une quelconque des revendications précédentes dans lequel, sur chaque support, au moins deux (34, 36) des protubérances sont réalisées dans des matériaux respectifs différents, notamment présentant des duretés différentes.

16. Ensemble (2) pour appliquer un produit sur les cils, **caractérisé en ce qu'**il comprend un réservoir (6) de produit et un applicateur (10) selon au moins l'une quelconque des revendications précédentes.

## Patentansprüche

1. Applikator (10) zum Auftragen eines Produkts (4) auf die Wimpern, der einen Stab (12) und eine Bürste (14) umfasst mit mindestens zwei unabhängigen Halterungen (22), die an einem Arm (21) des Stabs (12) montiert sind und entlang einer Achse (20) des Stabs aufeinander folgen, wobei jede Halterung Ausstülpungen (34, 36) trägt, die jeweilige Füße (40) aufweisen, wobei mindestens eine Gruppe von vier aufeinander folgenden Füßen mindestens jeder Halterung eine gleichmäßige Abfolge um die Achse herum bildet, wobei zwei der Füße der Gruppe zwei Enden bilden, welche die Abfolge beenden, wobei der Arm (21) und jede Halterung (22) so vorgesehen sind, dass sie das Festlegen der Halterungen dem Arm in einer beliebigen Position aus mindestens zwei relativen Winkelpositionen gestatten, die um die Achse herum verschieden vorbestimmt sind, wobei der Applikator **dadurch gekennzeichnet ist, dass** die Anzahl an Ausstülpungen (34, 36) jeder Halterung nicht durch die Anzahl an verschiedenen Positionen teilbar ist.

2. Applikator nach dem vorhergehenden Anspruch, wobei, in der oder jeder Abfolge, mindestens zwei der Füße (40) sich in jeweiligen von einander verschiedenen Positionen entlang der Achse (20) befinden.

3. Applikator nach mindestens einem der vorhergehenden Ansprüche, wobei, in mindestens einer der Gruppen, die Füße (40) eine Spirale bilden.

4. Applikator nach mindestens einem der vorhergehenden Ansprüche, wobei, in mindestens einer der Gruppen, die Füße (40) eine Sinuskurve bilden.

5. Applikator nach mindestens einem der vorhergehenden Ansprüche, wobei die zwei Halterungen oder mindestens zwei benachbarte Halterungen (22) von den Halterungen durch eine Translation parallel zu der Achse (20) das Abbild von einander sind.

6. Applikator nach mindestens einem der vorhergehenden Ansprüche, wobei die zwei Halterungen oder mindestens zwei benachbarte Halterungen (22) von den Halterungen durch eine Kombination aus einer Translation parallel zu der Achse (20) und einer Rotation um die Achse um einen Winkel, der kein Mehrfaches von 360° beträgt, das Abbild von einander sind.

7. Applikator nach Anspruch 3 und 6, wobei die Rotation um einen Winkel kleiner als 180° und in der gleichen Richtung wie die der oder jeder Spirale erfolgt.

8. Applikator nach Anspruch 3 und 6, wobei die Rotation um einen Winkel kleiner als 180° und in einer Richtung erfolgt, die gleich der der oder jeder Spirale ist.

9. Applikator nach mindestens einem der vorhergehenden Ansprüche, wobei die zwei Halterungen oder mindestens zwei benachbarte Halterungen (22) von den Halterungen durch eine Rotation um eine Achse senkrecht zu der Achse (20) des Stabs das Abbild von einander sind.

10. Applikator nach mindestens einem der vorhergehenden Ansprüche, wobei, in jeder Halterung (22) oder mindestens einer der Halterungen, die Anzahl an Gruppen, die eine Abfolge bilden, größer oder gleich zwei ist, wobei die Gruppen zum Beispiel Spiralen bilden.

11. Applikator nach mindestens einem der vorhergehenden Ansprüche, wobei jede Ausstülpung (34, 36) der oder jeder Gruppe sich in einer Ebene senkrecht zu der Achse erstreckt.

12. Applikator nach mindestens einem der vorhergehenden Ansprüche, wobei jede Halterung (22) so ausgestaltet ist, dass sie keine Symmetrieebene parallel zu der Achse (20) und vorzugsweise keine Symmetrieebene aufweist.

13. Applikator nach mindestens einem der vorhergehenden Ansprüche, wobei jede Halterung (22) so ausgestaltet ist, dass es keine Rotation um die Achse (20) um einen Winkel, der kein Mehrfaches von 360° beträgt, gibt, die dergestalt ist, dass die Halterung durch diese Rotation ein Abbild von sich selbst ist, wobei vorzugsweise jede Halterung (22) so ausgestaltet ist, dass es keine Rotation um einen Winkel, der kein Mehrfaches von 360° beträgt, gibt, die dergestalt ist, dass die Halterung durch diese Rotation ein Abbild von sich selbst ist.

14. Applikator nach mindestens einem der vorhergehenden Ansprüche, wobei, an jeder Halterung, die Ausstülpungen (34, 36) mindestens in der Anzahl von vier sind, wobei mindestens zwei (34) der Ausstülpungen zu einander identisch sind und von mindestens zwei anderen (36) der Ausstülpungen verschieden sind.

15. Applikator nach mindestens einem der vorhergehenden Ansprüche, wobei, an jeder Halterung, mindestens zwei (34, 36) der Ausstülpungen aus verschiedenen jeweiligen Materialien realisiert sind, die insbesondere verschiedene Härten aufweisen.

16. Anordnung (2) zum Auftragen eines Produkts auf die Wimpern, **dadurch gekennzeichnet, dass** sie einen Behälter (6) für das Produkt und einen Applikator (10) nach mindestens einem der vorhergehenden Ansprüche umfasst.

## Claims

1. Applicator (10) for applying a product (4) to the eyelashes, comprising a wand (12) and a brush (14) comprising at least two independent supports (22) mounted on an arm (21) of the wand (12) and aligned along an axis (20) of the wand, each support carrying protuberances (34, 36) having respective feet (40), at least one group of four consecutive feet at least of each support forming a regular succession around the axis, two of the feet of the group forming two ends terminating the succession, the arm (21) and each support (22) being arranged so as to allow the support to be immobilised on the arm in a position to be chosen amongst at least two different predetermined relative angular positions about the axis, the applicator being **characterised in that** the number of protuberances (34, 36) of each support is not divisible by the number of different positions.

2. Applicator according to the preceding claim, wherein, in the or each succession, at least two of the feet (40) are located at respective positions along the axis (20) different from each other.

3. Applicator according to at least any one of the preceding claims, wherein, in at least one of the groups, the feet (40) form a spiral.

4. Applicator according to at least any one of the preceding claims, wherein, in at least one of the groups, the feet (40) form a sine wave.

5. Applicator according to at least any one of the preceding claims, wherein the two supports or at least two adjacent supports (22) amongst the supports are the image of each other by a translation parallel to the axis (20).

6. Applicator according to at least any one of the preceding claims, wherein the two supports or at least two adjacent supports (22) amongst the supports are the image of each other by the composition of a translation parallel to the axis (20) and a rotation about the axis through an angle which is not a multiple of 360°.

7. Applicator according to claims 3 and 6, wherein the rotation takes place through an angle of less than 180° and in the same direction as the or each spiral.

8. Applicator according to claims 3 and 6, wherein the rotation takes place through an angle of less than 180° and in a direction different from that of the or each spiral.

9. Applicator according to at least any one of the preceding claims, wherein the two supports or at least two adjacent supports (22) amongst the supports are the image of each other by a rotation about an axis perpendicular to the axis (20) of the wand.

10. Applicator according to at least any one of the preceding claims, wherein, in each support (22) or at least one of the supports, the number of groups forming a succession is greater than or equal to two, the groups forming for example spirals.

11. Applicator according to at least any one of the preceding claims, wherein each protuberance (34, 36) of the or each group extends in a plane perpendicular to the axis.

12. Applicator according to at least any one of the preceding claims, wherein each support (22) is configured so that it has no plane of symmetry parallel to the axis (20) and preferably no plane of symmetry.

13. Applicator according to at least any one of the preceding claims, wherein each support (22) is configured so that there is no rotation about the axis (20) of an angle that is not a multiple of 360° such that the support is the image of itself by this rotation, each support (22) preferably being configured so that there is no rotation through an angle that is not a multiple of 360° such that the support is the image of itself by this rotation.

14. Applicator according to at least any one of the preceding claims, wherein, on each support, there are at least four protuberances (34, 36), at least two (34) of the protuberances being identical to each other and different from at least two other (36) of the protuberances.

15. Applicator according to at least any one of the preceding claims, wherein, on each support, at least two (34, 36) of the protuberances are made from respective different materials, having in particular different hardnesses.

16. Assembly (2) to apply a product on the eyelashes, **characterised in that** it comprises a product container (6) and an applicator (10) according to at least any one of the preceding claims.
